# FASCICULE DE BREVET EUROPEEN

(11) **EP 0 568 403 B1**
(45) Date de publication et mention de la délivrance du brevet: **01.10.1997**
(21) Numéro de dépôt: 93400905.1
(22) Date de dépôt: 06.04.1993
(51) Int. Cl.: H01R 23/70

(54) **Connecteur embrochable sur une carte imprimée**
Einpresskontaktstiftverbinder
Press fit connector for a printed circuit board

(30) Priorité: 29.04.1992 FR 9205285
(43) Date de publication de la demande: 03.11.1993
(73) Titulaire: FRAMATOME CONNECTORS INTERNATIONAL, 92084 Paris La Défense (FR)
(72) Inventeur: Lenoir, Michel, F-72450 Montfort le Gesnois (FR)
(74) Mandataire: Keib, Gérard

(56) Documents cités:
- EP-A- 0 335 160
- US-A- 4 125 935
- US-A- 4 917 616
- US-A- 5 013 262
- US-A- 5 066 240

## Description

L'invention concerne un connecteur du type à picots coudés, embrochables éventuellement à force ("press-fit") sur une carte de circuit imprimé.

Plus précisément, un tel connecteur comporte un corps isolant portant une série de picots coudés dont les branches proximales (par rapport à la carte) sont essentiellement perpendiculaires à la carte et peuvent présenter un profil permettant l'embrochage à force dans un trou métallisé du circuit imprimé, et dont les branches distales (par rapport à la carte) sont essentiellement parallèles à la carte et sont solidaires d'une partie active disposée dans le corps isolant et configurée en organe, mâle ou femelle, de connexion.

L'embrochage à force des picots dans les trous métallisés de la carte est en principe effectué une fois pour toutes (sauf à permettre deux ou trois démontages du connecteur, par exemple pour des opérations de réparation). Les organes de connexion portés par les branches distales des picots sont destinés à réaliser des liaisons électriques essentiellement démontables, par exemple avec un connecteur du type rectangulaire.

Le montage sur la carte d'un connecteur embrochable à force est généralement réalisé par appui direct sur les picots dans leur région coudée, afin de provoquer l'enfoncement de ceux-ci dans les trous métallisés en vis-à-vis. La force nominale d'insertion est élevée, de l'ordre de 50 N par picot.

Cette opération a pour inconvénient de nécessiter un outillage spécifique pour chaque connecteur, afin de venir appuyer simultanément et de façon uniforme sur chacun des picots du connecteur.

La demande de brevet européen EP-A-0 335 160 (HARTING ELEKTRONIK GmbH) concerne un connecteur comportant un corps isolant arrière muni de blocs d'appui. Ces blocs ne comportent aucune face de maintien des contacts suivant une direction horizontale. En outre, il est nécessaire d'ajouter un élément complémentaire sous la forme d'une poutre afin de maintenir les contacts suivant la direction horizontale. La solution proposée ne permet pas le maintien de toutes les rangées. La poussée doit s'effectuer exactement sur le dessus de la rangée des pattes : un outil spécifique est d'ailleurs prévu à cet effet .

Il est par ailleurs souhaitable, notamment dans le cas de picots coudés destinés à être soudés sur un circuit imprimé, que ceux-ci soient maintenus en place de manière précise de telle sorte que les picots soient réalignés avec les trous.

L'invention se propose de remédier à cet inconvénient, grâce à un connecteur dont le corps isolant présente une géométrie spécifique qui permet l'appui simultané sur tous les contacts lors de l'embrochage du connecteur sur la carte de circuit imprimé.

Le connecteur embrochable sur une carte de circuit imprimé comportant des trous metallisés, présente une partie avant comportant un premier corps isolant dans lequel sont disposés des éléments de connexion dits picots coudés comportant une extrémité distale configurée en contact mâle ou femelle de connexion, une branche distale destinée à être disposée sensiblement parallèle à une telle carte, un coude reliant la branche distale à la branche proximale du picot, essentiellement perpendiculaire à la branche distale, une extrémité proximale présentant un profil permettant l'embrochage dans un desdits trous métallisés, caractérisé en ce qu'il comporte un deuxième corps isolant présentant des fentes superposées deux à deux destinées à recevoir des picots coudés situés deux à deux dans un même plan perpendiculaire à une telle carte, chaque fente présentant une première face essentiellement parallèle à la branche distale et destinée à permettre une poussée sur les branches distales pendant l'embrochage desdites extrémités proximales dans la carte et lesdites fentes présentent une deuxième face essentiellement perpendiculaire à la première face pour maintenir en position les branches proximales dans la direction d'insertion des organes de connexion.

Lesdites fentes peuvent présenter une troisième et une quatrième faces d'appui pour positionner les branches proximales dans la direction d'insertion des organes de connexion.

Selon un mode de réalisation avantageuse, les fentes appartenant à des rangées différentes de contacts ont des longueurs différentes parallèlement et perpendiculairement à la carte.

Selon un mode de réalisation préféré, un connecteur selon l'invention est caractérisé en ce que chaque fente présente deux parties, à savoir d'une part une première partie formant une fente d'introduction débouchant sur une face supérieure du deuxième corps isolant et présentant une cinquième face essentiellement perpendiculaire à la carte pour recevoir une branche proximale d'un dit picot coudé introduit verticalement par ladite face supérieure par sa dite extrémité proximale ainsi qu'une sixième face essentiellement parallèle à la carte pour former une butée pour la branche distale dudit picot et d'autre part une deuxième partie formant une fente de maintien et présentant au moins ladite première face, de telle sorte que la première face coopère avec la branche distale par introduction horizontale.

La distance séparant verticalement la première face et la sixième face est avantageusement sensiblement supérieure à la hauteur h d'une branche distale d'un picot coudé.

Le corps isolant peut présenter des plots de hauteur calibrée au voisinage desdits profils. Ceci permet d'assurer un calibrage de la profondeur d'emmanchement dans le cas d'une insertion à force ("press-fit") et le rattrapage des tolérances de fabrication et du tassement (recul élastique) de l'isolant arrière lors de l'insertion de façon à obtenir une insertion complète des picots.

Des bras de verrouillage peuvent être disposés à deux extrémités longitudinales opposées du deuxième corps isolant. Le premier corps isolant peut être fixé dans un boîtier, le deuxième corps isolant étant monté sur le boîtier par coopération entre les bras de verrouillage et des encoches disposées à deux extrémités longitudinales opposées dudit boîtier.

D'autres caractéristiques et avantages de l'invention apparaîtront à la lecture de la description qui va suivre, en liaison avec les dessins qui représentent :
- les figures 1a à 1c, en coupe verticale B-B, les étapes d'assemblage d'un connecteur selon l'invention ;
- les figures 2a et 2b, des vues en perspective d'un connecteur de type rectangulaire, la figure 2b représentant un connecteur assemblé selon l'invention ; et
- la figure 3, une vue de dessus avec coupe partielle d'un connecteur assemblé selon l'invention.

Sur les figures, un connecteur de type rectangulaire 5 présente un bloc central isolant 10 présentant une partie arrière 11 et une partie avant 32 dont le contour s'inscrit à l'intérieur de celui de la partie arrière 11. Des contacts mâles ou femelles de connexion 70 faisant partie de picots coudés 61 sont disposés dans le bloc 10. Les extrémités longitudinales 17 du bloc central isolant 10 présentent un élément de poutre 41 se prolongeant par deux bras élastiques 42 et 43 qui lui sont perpendiculaires. L'élément de poutre 41 est verrouillé par un ergot 50 présentant un profil incliné 51 et une région 53 formant butée. Un capot de blindage 3 entoure, en 34, la partie avant 32 du bloc isolant 10 et encadre, en 38, les portions supérieure et inférieure de la partie arrière 11. Il est en butée en 35 entre celui-ci et un cadre (28-25) d'un boîtier 1, par exemple en matériau conducteur. Le corps métallique formant boîtier 1 présente une face arrière portant deux bords longitudinaux supérieur et inférieur respectivement 28 et 29 et deux trièdes composés d'éléments orthogonaux référencés 22, 24 et 25 permettant, notamment grâce à des ouvertures 24', la fixation du boîtier 2 sur un support tel qu'un châssis ou bien un circuit imprimé.

Chaque triède comporte d'une part un élément vertical 25 venant prolonger le bord supérieur 28 en direction du bord inférieur 29, et d'autre part, un élément 22 également vertical mais perpendiculaire au bord supérieur 28 et se raccordant à l'élément 25. Le bord inférieur 29 s'étend entre les deux éléments 22. Enfin, le triède est complété par un élément horizontal 24. Les éléments 22 présentent des encoches 23 destinées à coopérer avec les extrémités 67 des bras élastiques 66 d'un corps isolant 60 et qui sont disposés aux extrémités longitudinales du corps isolant 60.

La partie avant 32 présente des ouvertures débouchantes 16 dans lesquelles sont logés les contacts 70 qui se prolongent vers l'arrière par des picots coudés 61.

La partie arrière du connecteur embrochable à force 4 présente un corps central isolant 60 dans lequel sont logés les picots 61 coudés à 90° en 62 et comportant une branche proximale 65 (par rapport à la carte) se prolongeant par des profils 63 qui peuvent être du type permettant l'embrochage à force ("press-fit") dans un trou métallisé d'un circuit imprimé 80.

La branche distale 64 (par rapport à la carte 80) jouxte une surface d'appui 71 d'une rainure 90. Cette surface d'appui 71 est essentiellement parallèle à la carte 80 et constitue ainsi une surface d'appui permettant l'insertion des profils 63, en particulier une insertion à force. Les branches proximales 65 (par rapport à la carte 80) sont quant à elles entourées de trois surfaces d'appui 72, 73, 74 de la fente. Ces surfaces 72, 73, 74 ont une section en forme de U et encadrent les branches proximales 65 dans la direction d'insertion des profils 63 et perpendiculairement de part et d'autre de la direction d'insertion (voir encadré de la figure 3).

On remarquera également sur les dessins que les fentes 90 ont des longueurs inégales aussi bien perpendiculairement à la carte que parallèlement à celle-ci, et que deux picots de longueurs différentes sont situés dans le même plan vertical (plan de coupe B-B). L'assemblage d'un connecteur s'effectue à partir d'un corps isolant 10 monté dans un boîtier 1 essentiellement conducteur.

La géométrie du corps central 60 présentant les fentes 90 permet tout d'abord par un mouvement vertical (figure 1A) de présenter l'extrémité distale des picots coudés 61 par la face supérieure 81 du corps isolant 60 (insertion par déplacement du corps isolant 60 suivant la flèche F₁). Lors de cette première étape, les branches proximales 65 coulissent le long des faces verticales 76 faisant partie de fentes d'introduction 91, sauf pour la rangée de picots située à proximité immédiate de la partie avant 11 et qui jouxtent la face avant 79 du corps isolant 60. Les faces verticales 76 sont légèrement inclinées pour guider les profils 63. Des faces verticales 78 situées à l'opposé des faces 76, mais à une partie inférieure du corps isolant 60, coopèrent avec les fentes 76 pour guider les profils 63 et les branches proximales 65 sur une partie substantielle de la course verticale du corps isolant 60.

En fin de cette première étape (position représentée à la figure 1B), les branches distales 64 viennent pratiquement en butée sur des faces horizontales 77 (sauf pour la rangée de picots 61 la plus proche de la partie avant 11), et leur débattement latéral est limité par les bords verticaux 82 encadrant les faces horizontales 77. Les faces horizontales 77, les bords verticaux 82 et les faces verticales 76 définissent ainsi des fentes d'introduction 91 des picots coudés 61.

La deuxième étape met en oeuvre un déplacement relatif horizontal (déplacement suivant la flèche F₂ de la figure 1B) jusqu'à encliquetage des extrémités 67 des bras élastiques 66 dans les encoches 23 pour disposer les picots coudés 61 dans des fentes de positionnement 90 (position représentée à la figure 1C). Les branches proximales 65 se trouvent à proximité immédiate des bords verticaux 72, et les branches proximales sont en butée contre des bords horizontaux 71, et leur débattement latéral est limité par les bords verticaux 73 et 74 encadrant les faces 71 et 72 (voir encadré de la figure 3). Les coudes 62 sont situés en vis-à-vis de pans coupés 75 reliant les faces 71 et 72. Les faces horizontales 71, les faces verticales 72 et les bords verticaux 73 et 74 définissent ainsi des fentes de positionnement 90 des picots coudés 61, qui communiquent avec les fentes d'introduction 91 précitées. En particulier, la distance qui sépare verticalement les faces horizontales 71 et 77 correspondant aux picots coudés 61 situés dans un même plan est sensiblement supérieure à la hauteur h des branches proximales 64.

Lors de l'insertion des profils 63 dans une carte de circuit imprimé 80 en particulier selon la technique d'insertion à force, les faces horizontales 71 servent de face d'appui et le corps central isolant 60 sert de pièce d'insertion, la presse d'insertion venant s'appuyer sur la face supérieure 81 du corps 60. Il n'est donc besoin de prévoir ni outillage ni pièce supplémentaire.

On notera la manière dont est réalisée la fixation du connecteur 4 dans le connecteur rectangulaire 11, à savoir par coopération entre d'une part, des pattes élastiques 66 disposées aux extrémités longitudinales du corps 60, et d'autre part, des fentes 23 disposées sur les éléments 22 du trièdre. Sur les figures il y a ainsi quatre pattes 66 et quatre encoches 23. On notera que les encoches sont disposées d'une manière telle qu'elles permettent un certain jeu relatif entre les corps isolants 60 et 10.

Le corps isolant 60 assure un positionnement relatif précis entre les extrémités 63 lors de leur insertion.

Des plots de hauteur calibrée 81, (ou pieds de lavage) disposés à la partie inférieure du bloc isolant 80 assurent un calibrage de la profondeur d'emmanchement du profil embrochable à force 63 et le rattrapage des tolérances de fabrication.

Le dispositif décrit ci-dessus est plus particulièrement utilisable dans un connecteur tel que décrit dans la demande FR 91-15295 déposée le 10 décembre 1991 par la Demanderesse (FR-A-2 684 810, publié le 11 juin 1993), à savoir un connecteur embrochable à force comportant un corps isolant présentant une pièce en forme générale d'équerre présentant une aile de montage et une aile de liaison, et une pièce formant bloc de pression comportant des surfaces d'appui portant contre les branches distales des picots.

## Revendications

1. Connecteur embrochable sur une carte de circuit imprimé (80) comportant des trous metallisés, présentant une partie avant comportant un premier corps isolant (10) dans lequel sont disposés des éléments de connexion (61) comportant une extrémité distale (70) configurée en contact de connexion, une branche distale (64) destinée à être disposée sensiblement parallèle à ladite carte (80), un coude (62) reliant la branche distale (64) à une branche proximale (65) de l'élément essentiellement perpendiculaire à la branche distale (64), une extrémité proximale (63) présentant un profil permettant l'embrochage dans un desdits trous métallisés de la carte (80), caractérisé en ce qu'il comporte un deuxième corps isolant (60) présentant des fentes superposées (90) deux à deux destinées à recevoir des éléments (61) situés deux à deux dans un même plan perpendiculaire à la carte (80), chaque fente présentant une première face (71) essentiellement parallèle à la branche distale (64) et destinée à permettre une poussée sur les branches distales (64) pendant l'embrochage desdites extrémités proximales (63) dans la carte (80), en ce que lesdites fentes présentent une deuxième face (72) essentiellement perpendiculaire à première face (71) pour maintenir en position les branches proximales (65).

2. Connecteur selon la revendication 1, caractérisé en ce que les extrémités proximales (63) sont des profils pour insertion à force.

3. Connecteur selon la revendication 1, caractérisé en ce que chaque fente présente une troisième (73) et une quatrième (74) faces latérales pour positionner les branches proximales (65) dans la direction d'insertion des organes de connexion (68).

4. Connecteur selon la revendication 1, caractérisé en ce que les fentes appartenant à des rangées différentes de contacts ont des longueurs différentes parallèlement à ladite première face (71) et perpendiculairement cette face (71).

5. Connecteur selon une des revendications précédentes, caractérisé en ce que chaque fente présente deux parties, à savoir d'une part une première partie (91) formant une fente d'introduction débouchant sur une face supérieure (81) du deuxième corps isolant et présentant une cinquième face (76) essentiellement perpendiculaire à ladite première face (71) pour recevoir une branche proximale (65) d'un dit élément (61) introduit perpendiculairement à la première face (71) par ladite face supérieure (81) par sa dite extrémité distale (63) ainsi qu'une sixième face (77) essentiellement parallèle à cette première face (71) pour former une butée pour la branche distale (64) dudit élément de connexion (61) et d'autre part une deuxième partie (90) formant une fente de maintien et présentant au moins ladite première face (71), de telle sorte que la première face (71) coopère avec la branche distale (64) par introduction parallèlement à la première face (71).

6. Connecteur selon la revendication 5 caractérisé en ce que la distance séparant verticalement la première face (71) et la sixième face (77) est sensiblement supérieure à la hauteur (h) d'une branche proximale (64) d'un dit élément (61).

7. Connecteur selon une des revendications précédentes, caractérisé en ce que le deuxième corps isolant (60) présente des bras de verrouillage (66) disposés à deux extrémités longitudinales opposées.

8. Connecteur selon la revendication 7, caractérisé en ce que le premier corps isolant (10) est fixé dans un boîtier (1) et en ce que le deuxième corps isolant (60) est monté sur le boîtier (1) par coopération entre les bras de verrouillage (66) et des encoches (23) disposées à deux extrémités longitudinales opposées dudit boîtier.

9. Connecteur selon la revendication 1, caractérisé en ce que le deuxième corps isolant (60) présente des plots (81) de hauteur calibrée au voisinage desdites extrémités (63).

## Patentansprüche

1. Steckbarer Verbinder für eine metallisierte Öffnungen aufweisende Leiterplatte, der einen vorderen Abschnitt aufweist, der einen ersten Isolierkörper (10) aufweist, in dem Verbindungselemente (61) angeordnet sind, die aufweisen: ein fernes Ende (70), das als Verbindungskontakt ausgestaltet ist, einen fernen Arm (64), der dazu bestimmt ist im wesentlichen parallel zu der Leiterplatte (80) angeordnet zu werden, eine Biegung (62), die den fernen Arm (64) mit einem im wesentlichen zum fernen Arm (64) senkrechten nahen Arm (65) des Elements verbindet, ein nahes Ende (63), das einen Umriß aufweist, der das Einstecken in eine der metallisierten Öffnungen der Leiterplatte (80) ermöglicht, dadurch gekennzeichnet, daß er einen zweiten Isolierkörper (60) autweist, der paarweise übereinanderliegende Spalte (90) aufweist, die dazu dienen, paarweise in einer gleichen Ebene senkrecht zur Leiterplatte (80) angeordnete Elemente (61) aufzunehmen, wobei jeder Spalt eine erste Fläche (71) aufweist, die im wesentlichen parallel zum fernen Arm (64) ist und dazu dient, einen Druck auf die fernen Arme (64) während des Einsteckens der nahen Enden (63) in die Leiterplatte (80) zu ermöglichen, und daß die Spalte eine zur ersten Fläche (71) im wesentlichen parallele zweite Fläche (72) aufweisen, um die nahen Arme (65) in Position zu halten.

2. Verbinder nach Anspruch 1, dadurch gekennzeichnet, daß die nahen Enden (63) Profile für das Einsetzen unter Druck sind.

3. Verbinder nach Anspruch 1, dadurch gekennzeichnet, daß jeder Spalt eine dritte (73) und eine vierte (74) Seitenfläche aufweist um die nahen Arme (65) in der Einsetzrichtung der Verbindungseinrichtungen (68) zu positionieren.

4. Verbinder nach Anspruch 1, dadurch gekennzeichnet, daß die zu verschiedenen Kontaktreihen zugehörigen Spalte parallel zur ersten Fläche (71) und senkrecht zur dieser Fläche (71) verschiedene Längen haben.

5. Verbinder nach einem der vorangegangenen Ansprüche, dadurch gekennzeichnet, daß jeder Spalt zwei Abschnitte aufweist, nämlich einerseits einen ersten Abschnitt (91), der einen Einführspalt bildet, der in eine Oberseite (81) des zweiten Isolierkörpers mündet und eine im wesentlichen zur ersten Fläche (71) senkrechte fünfte Fläche (76) aufweist, um einen nahen Arm (65) eines Elements (61) aufzunehmen, das senkrecht zur ersten Fläche (71) durch die Oberseite (81) mit seinem fernen Ende (63) eingeführt ist, sowie eine im wesentlichen zur ersten Fläche (71) parallele sechste Fläche (77) aufweist, um einen Anschlag für den fernen Arm (64) des Verbindungselements (61) zu bilden, und andererseits einen zweiten Abschnitt (90) aufweist, der einen Haltespalt bildet und wenigstens die erste Fläche (71) aufweist, so daß die erste Fläche (71) mit dem fernen Arm (64) durch Einführung parallel zur ersten Fläche (71) zusammenwirkt.

6. Verbinder nach Anspruch 5, dadurch gekennzeichnet, daß die Entfernung, die in senkrechter Richtung die erste Fläche (71) und die sechste Fläche (77) trennt, wesentlich größer als die Höhe (h) eines nahen Armes (64) eines genannten Elementes (61) ist.

7. Verbinder nach einem der vorangegangenen Ansprüche, dadurch gekennzeichnet, daß der zweite Isolierkörper (60) Verriegelungsarme (66) aufweist, die an zwei in Längsrichtung gegenüberliegenden Enden angeordnet sind.

8. Verbinder nach Anspruch 7, dadurch gekennzeichnet, daß der erste Isolierkörper (10) in einem Gehäuse (1) befestigt ist und daß der zweite Isolierkörper (60) am Gehäuse (1) durch Zusammenwirken zwischen den Verriegelungsarmen (66) und Kerben (23) montiert ist, die an zwei in Längsrichtung gegenüberliegenden Enden des Gehäuses angeordnet sind.

9. Verbinder nach Anspruch 1, dadurch gekennzeichnet, daß der zweite Isolierkörper (60) Stufen (81) mit kalibrierter Höhe in der Nähe der Enden (63) aufweist.

## Claims

1. Connector which can be plugged into a printed-circuit board (80) having plated-through holes, which has a front part comprising a first insulator body (10) in which are arranged connection elements (61) comprising a distal end (70) configured in the form of a connection contact, a distal branch (64) intended to be arranged substantially parallel to the said board (80), a right-angled bend (62) connecting the distal branch (64) to a proximal branch (65) of the element essentially perpendicular to the distal branch (64) and a proximal end (63) having a profile allowing it to be plugged into one of the said plated-through holes in the board (80), characterized in that it comprises a second insulator body (60) having slots (90) superimposed in pairs and intended to receive elements (61) located in pairs in the same plane perpendicular to the board (80), each slot having a first face (71) essentially parallel to the distal branch (64) and intended to allow it to be pushed onto the distal branches (64) when plugging the said proximal ends (63) into the board (80), and in that the said slots have a second face (72) essentially perpendicular to first face (71) in order to keep the proximal branches (65) in position.

2. Connector according to Claim 1, characterized in that the proximal ends (63) have profiles for press-fitting.

3. Connector according to Claim 1, characterized in that each slot has a third side face (3) and a fourth side face (74) in order to position the proximal branches (65) in the direction of insertion of the connection members (68).

4. Connector according to Claim 1, characterized in that the slots belonging to different rows of contacts have different lengths parallel to the said first face (71) and perpendicular to this face (71).

5. Connector according to one of the preceding claims, characterized in that each slot has two parts, namely, on the one hand, a first part (91) forming an insertion slot emerging on an upper face (81) of the second insulator body and having a fifth face (76) essentially perpendicular to the said first face (71) in order to receive a proximal branch (65) of a said element (61) inserted perpendicularly to the first face (71) via the said upper face (81) via its said proximal end (63) as well as a sixth face (77) essentially parallel to this first face (71) in order to form a stop for the distal branch (64) of the said connection element (61) and, on the other hand, a second part (90) forming a holding slot and having at least the said first face (71), in such a way that the first face (71) engages with the distal branch (64) by insertion parallel to the first face (71).

6. Connector according to Claim 5, characterized in that the distance vertically separating the first face (71) from the sixth face (77) is substantially greater than the height (h) of a proximal branch (64) of a said element (61).

7. Connector according to one of the preceding claims, characterized in that the second insulator body (60) has locking arms (66) arranged at two opposite longitudinal ends.

8. Connector according to Claim 7, characterized in that the first insulator body (10) is fixed in a housing (1) and in that the second insulator body (60) is mounted on the housing (1) by engagement between the locking arms (66) and notches (23) arranged at two opposite longitudinal ends of the said housing.

9. Connector according to Claim 1, characterized in that the second insulator body (60) has projections (81) of calibrated height near the said ends (63).
